# EUROPÄISCHE PATENTANMELDUNG

(11) **EP 4 573 947 A1**
(43) Veröffentlichungstag der Anmeldung: **25.06.2025**
(21) Anmeldenummer: 24154297.6
(22) Anmeldetag: 27.01.2024
(51) Int. Cl.: A41B 11/00, A41B 11/02

(54) **STRUMPF MIT TASCHE FÜR EINE DÄMPFENDE EINLAGE**

(30) Priorität: 19.12.2023 DE 202023107519 U
(71) Anmelder: Heller, Susanne, 83098 Brannenburg (DE)
(72) Erfinder: Heller, Susanne, 83098 Brannenburg (DE)
(74) Vertreter: Gerschütz, Florian Matthias

(57) **Zusammenfassung**

Strumpf (1), verfügend über eine Tasche und konfektionierbare, frei positionierbare Einlagen (7a, 7b, 7c) für die Tasche, welche durch Hitzeeinwirkung klebend mit dem Strumpf verbunden werden.

## Beschreibung

### HINTERGRUND DER ERFINDUNG

Beim Laufen, oder auch wenig Bewegung in Schuhen, können, auch ohne entsprechende Vorerkrankung, Druckstellen oder Dekubitus auftreten. Dies kann ebenso bei leichten Verformungen des Fußes oder atypischen Fußformen in nicht maßgefertigtem Schuhwerk auftreten.

Um die einer Kompression unterliegenden Kontaktstellen im Schuhwerk abzudämpfen, werden bisher eine Kombination von Strumpf und variabel positionierte, zusätzlich daran haftend oder klemmend angeordnete, den Aufdruck flächig verteilende Elemente verwendet.

Probleme ergeben sich daraus, dass klemmend angeordnete Flächen oft nur für eine kurze Dauer positionsstabil sind. Am Strumpf haftende Flächen sind länger positionsstabil, nach Abnützung von Strumpf oder Fläche müssen diese jeweils entsorgt werden.

Hinzu kommt, dass Strümpfe und Flächen getrennt zu beschaffend sind und klemmend angeordnete Flächen bei jeder Nutzung neu positioniert werden müssen. Haftende Flächen sind, bei einer Anpassung des Zweckes, nicht neu positionierbar.

An der Unterseite der Socke haftende Flächen unterliegen einer höheren Abnutzung, vor allem durch minimales Scheuern am Schuhwerk und starken Scherkräften zwischen Strumpf und Fläche.

### Stand der Technik

Die WO 2005 039 335 A2 beschreibt eine Socke, insbesondere zum Einsatz bei sportlichen Aktivitäten, die bereichsweise eine Polsterung aufweist, welche auf die Anordnung der Polsterungen des Schuhs (3) abgestimmt ist. Die Socke der WO 2005 039 335 A2 erfordert zur Anwendung speziell angefertigte Schuhe oder Schuheinlagen
Die CH 147 132 A beschreibt einen, insbesondere über feine Damenstrümpfe zu tragenden, Schoner, der mindestens Sohle, Ferse und die Randpartien des unteren Fußteils überdeckt und ein Polster bildet. Die CH 147 132 A beschreibt keine individuell anpassbaren Polster. Ähnlich Ausführungsformen sind in der DE 492 744 C, DE 801 922 C und CH 186 827 A beschrieben.

Die JP 2007 506 869 A beschreibt eine Socke, insbesondere zum Einsatz bei sportlichen Aktivitäten, welche über ein oder mehrere Polster für Zehen, Sohle, Ferse etc. verfügt. Die Socke der JP 2007 506 869 A beinhaltet keine individuell anpassbaren Polster.

### AUFGABENSTELLUNG

Aufgabe ist es, einen Strumpf mit dämpfenden, druckverteilenden und reibungsverhindernden Flächen zu schaffen, bei denen die jeweilige Fläche individuell ein- oder mehrmalig mit der Socke verbunden werden kann und die keinen erhöhten Scheuer- oder Scherkräften unterliegen.

### LÖSUNG

Die Lösung besteht aus einem Strumpf, der aus einer ersten, mehrfädig gestrickten Fläche (Trägersocke), einer damit verbundenen zweiten, einfach gestrickten Außenfläche und einer unter der Außenfläche liegenden, einfach gestrickten dritten Fläche (Zwischenfläche) besteht.

Die Außenfläche führt an der Unterseite und den Seiten der Sockenspitze über den gesamten unteren und seitlichen Sockenfuß, fortgesetzt über die untere und seitliche Sockenferse zum Sockenschaft oder zum Sockenbündchen. Zwischen Außenfläche und Zwischenfläche ergibt sich eine Tasche, welche über eine Öffnung entweder im Sockenschaft oder am Sockenbündchen ermöglicht, eine oder mehrere dem Strumpf zugehörigen und konfektionierbaren Polsterflächen einzubringen.

In die Tasche wird von der anwendenden Person eine oder mehrere einer zum Strumpf zugehörigen, konfektionierbaren Polsterfläche eingebracht.

Die Außenfläche verfügt über einen darin eingelegten Faden oder Zwirn, der sich unter Einwirkung von Wärme (beispielsweise über ein Bügeleisen oder eine Fixierpresse) mit der konfektionierbaren Polsterfläche klebend verbindet. An der Oberseite der konfektionierbare Flächen befindet sich eine rutschhemmende Schicht.

Um eine neue Positionierung der konfektionierbaren Polsterflächen zu ermöglichen, kann diese unter Einwirkung von Wärme vom Gestricke gelöst werden.

### BESCHREIBUNG DER ERFINDUNG ANHAND DER ZEICHNUNG

Fig. 1 zeigt die Anordnung des Gestricks und die Zwischenräume im Strumpf aus einfädig gestrickter Außenfläche (2), einfädig gestrickter Zwischenfläche (3), mehrfädig gestricktem Trägerstrumpf (4), der Tasche für den Fuß (8) und der Tasche (5) für die konfektionierbare Polsterfläche.
Fig. 2 zeigt den Strumpf (1), die Außenfläche (2), den Trägerstrumpf (4) und die Tasche (5) mit einer Öffnung (6).
Fig 3 zeigt den Strumpf (1) ohne Polsterfläche an einem Fuß.
Fig. 4 zeigt den Strumpf (1) mit verschiedenen Polsterflächen (7a, 7b, 7c) an einem Fuß.

## Patentansprüche

1. Ununterbrochen mehrfädig gestrickter Strumpf mit mindestens einem teilweise eingelegten, schmelzend klebenden Faden und einer Tasche im Strumpf für eine Einlage, **dadurch gekennzeichnet, dass**
a. die Einlage bis zu einer Temperatur über dem Schmelzpunkt des schmelzend klebenden Fadens thermisch stabil ist,
b. der mehrfädige Strumpf bis zu einer Temperatur über dem Schmelzpunkt des schmelzend klebenden Fadens thermisch stabil ist und
c. die Einlage frei konfektionierbar ist.

2. Strumpf mit Einlage nach Anspruch 1, **dadurch gekennzeichnet, dass** die Tasche
a. unterhalb und seitlich der Sockenspitze beginnend und
b. unterhalb und seitlich des Sockenfußes fortführend und
c. unterhalb und seitlich der Sockenferse
d. über die Sockenferse hinaus fortgesetzt ist und dann eine Öffnung aufweist.

3. Strumpf mit Einlage nach Anspruch 1, **dadurch gekennzeichnet, dass** der Strumpf frei von Nähten, Versteifungen, mehrfach übereinander und miteinander verstrickten Flächen oder anderen Verdickungen ist.
